# DEMANDE DE BREVET EUROPEEN

(11) **EP 0 106 372 A1**
(43) Date de publication de la demande: **25.04.1984**
(21) Numéro de dépôt: 83200840.3
(22) Date de dépôt: 09.06.1983
(51) Int. Cl.: B66C 1/12

(54) **Elingue autoserrante perfectionnée**

(30) Priorité: 12.10.1982 BE 2059871
(71) Demandeur: F. VAN DAMME & CIE, naamloze vennootschap, B-9160 Hamme (BE)
(72) Inventeur: de Brabander, Jean, B-8300 Knokke-Heist (BE)
(74) Mandataire: Donné, Eddy

(57) **Abrégé**

Elingue autoserrante perfectionnée du genre comportant deux parties principales, à savoir, d'une part, une partie inférieure de forme quadrilobée (1) et, d'autre part, d'une partie supérieure en forme de double boucle (2), formée part deux brins parallèles (6,7) et deux brins croisés (8,9), caractérisée en ce que les brins parallèles (6,7) de la deuxième partie ou partie supérieure (2) sont, au moins au milieu de leur longueur, reliés entre eux par une bande transversale (10), fixée à ses extrémités par couture auxdits brins parallèles (6,7).

## Description

La présente invention a trait à une élingue autoserrante pour le chargement, le déchargement et le transport de marchandises emballées en des sacs ou en d'autres matériaux d'emballage similaires.

Une élingue autoserrante connue se compose de deux parties principales, à savoir d'une première partie de forme pratiquement quadrilobée et comportant une courroie ou sangle pliée et cousue, et d'une deuxième partie se composant essentiellement d'un élément en forme de double boucle comportant également une courroie ou sangle pliée et cousue, dont le nombre d'angles correspond à celui de la première partie.

Bien que cette élingue autoserrante connue donne entière satisfaction en ce qui concerne l'exécution de sa fonction essentielle, la demanderesse sait toutefois d'expérience que son application présente des difficultés dans certaines conditions, surtout lors de l'application de sa partie supérieure en forme de double boucle, difficultés qui consistent en ce que l'application de l'élingue et son maintien dans sa position correcte par rapport à la face supérieure des sacs ou autres objets à charger ou décharger s'avèrent parfois relativement difficiles par suite du fait qu'un des deux éléments extérieurs parallèles de la partie supérieure de l'élingue ou ces deux éléments risquent de se disposer à côté de la charge ou se s'en séparer par glissement lors de la fixation de la partie inférieure de l'élingue à sa partie supérieure.

Or, la présente invention vise la réalisation d'une élingue autoserrante perfectionnée du genre défini ci-dessus, qui se distingue par le fait que l'inconvénient susmentionné est radicalement exclu, de sorte que l'application correcte de la partie supérieure de l'élingue s'effectue sans difficultés et que tout risque de desserrage d'un des éléments de la partie supérieure par glissement est totalement exclu.

L'élingue autoserrante perfectionnée selon la présente invention, qui présente les avantages susmentionnés et d'autres avantages, se compose essentiellement de deux parties, à savoir d'une partie inférieure de forme quadrilobée et d'une partie supérieure en forme de double boucle comporant deux brins parallèles et deux brins croisés, la longueur de chaque boucle étant choisie de manière que la deuxième partie de l'élingue appliquée autour d'une charge peut être divisée en quatre éléments angulaires en forme de boucles, dont chaque boucle a une longueur telle qu'elle peut être nouée à l'une des boucles de la partie inférieure de l'élingue au moyen d'un noeud autoserrant avec formation simultanée d'une boucle de suspension, cette élingue selon l'invention étant caractérisée par le fait que les éléments parallèles de la deuxième partie (partie supérieure) de l'élingue sont, au moins au milieu de leur longueur, reliés par une bande transversale, dont les extrémités sont cousues à ces éléments parallèles de la deuxième partie.

Les caractéristiques et avantages de l'invention ressortiront plus clairement de la description détaillée suivante d'un exemple d'exécution de l'élingue autoserrante concernée, donnée avec référence aux dessins ci-annexés, où
la figure 1 représente une vue en perspective d'une élingue selon l'invention appliquée autour d'une charge; et
la figure 2 représente de manière schématique et en perspective les deux parties de l'élingue selon l'invention.

L'élingue représentée par les figures se compose, de manière connue en soi, de deux parties principales, à savoir d'une première partie ou partie inférieure 1 de forme quadrilobée et d'une deuxième partie ou partie supérieure 2 en forme de double boucle.

Ces deux parties de l'élingue se composent chacune d'une bande dûment pliée et cousue.

La première partie 1 de l'élingue concernée présente une zone de support 3 dont chaque angle est muni d'une boucle 4, tandis que la partie 2 présente quatre angles 5 en forme de boucles, formées par des brins de bandes, à savoir, d'une part, deux brins parallèles 6 et 7 et, d'autre part, deux brins croisés 8 et 9.

Selon le système de la présente invention, lesdits brins paralèles 6 et 7 sont, au milieu de leur longueur, reliés entre eux par une bande transversale 10, provenant, le cas échéant, de déchets de bandes et cousue à ses deux extrémités aux brins 6 et 7. Cette bande transversale 10 est de préférence également fixée par couture aux brins 6 et 7 en leur point de croisement.

La mise en oeuvre de l'élingue décrite dans les lignes précédentes s'effectue, de manière connue, en déposant d'abord la charge sur sa partie inférieure étalée, c'est-à-dire sur ladite zone de support 3, charge composée par exemple de sacs 11 y empilés de manière appropriée, et en étalant ensuite la partie 2 de l'élingue sur la charge, ce qui est facilité par la présence de la bande transversale lO, la disposition correcte des deux brins 6 et 7 ne présentant pas de problèmes grâce au fait que leur éloignement mutuel par glissement est totalement exclu.

Les boucles 4 de la partie 1 de l'élingue sont alors repliées vers le haut et chaque boucle 5 de la partie 2 est ensuite fixée à une boucle correspondante de la partie 1 par un noeud coulant autoserrant 12, également connu en soi, tout cela de manière que ce noeud se trouve à une hauteur inférieure à la hauteur totale de la charge 11 composée d'une pile de sacs. Les boucles 5 servent à suspendre l'élingue chargée au crochet d'un engin de manutention.

Il ressort clairement de la description précédente illustrée par les dessins annexés que l'élingue autoserrante perfectionnée par le système de l'invention se distingue par le fait qu'est évité tout risque de dégagement par glissement d'un des brins 6 et 7 de la partie supérieure 2 grâce à la présence de l'élément transversal 10.

Il va sans dire que l'invention ne se limite pas au mode de mise en oeuvre décrit dans les lignes précédentes, mais en prévoit toutes sortes de modifications, d'additions et d'adaptations concernant la forme et les dimensions de l'élément transversal lO, évidemment soumises à la condition de ne pas dépasser le cadre de l'invention défini par les revendications ci-après formulées.

## Revendications

1.- Elingue autoserrante perfectionnée du genre comportant deux parties principales, à savoir une partie inférieure (1) de forme quadrilobée et une partie supérieure (2) en forme de double boucle formée par deux brins parallèles (6,7) et deux brins croisés (8,9), la longueur des boucles (5) étant choisie de manière que, lorsque l'élingue est appliquée autour d'une charge (11), sa deuxième partie (2) peut être divisée en quatre angles en forme de boucles (5), dont la longueur est choisie de manière qu'elles peuvent être fixées aux boucles correspondantes (4) de la partie inférieure (1) de l'élingue au moyen d'un noeud coulant autoserrant (12) avec formation simultanée d'une boucle de suspension, caractérisée en ce que les brins parallèles (6,7) de la deuxième partie ou partie supérieure (2) sont, au moins au milieu de leur longueur, reliés entre eux par une bande transversale (10), fixée à ses extrémités par couture auxdits brins parallèles (6,7).

2.- Elingue autoserrante perfectionnée selon la revendication 1, caractérisée en ce que ladite bande transversale (10) est fixée simultanément, d'une part, à ses extrémités auxdits brins parallèles (6,7) de la partie supérieure (2) de l'élingue et, d'autre part, au noeud des brins croisés (8,9) de cette partie supérieure.
